# EUROPÄISCHE PATENTANMELDUNG

(11) **EP 0 598 161 A1**
(43) Veröffentlichungstag der Anmeldung: **25.05.1994**
(21) Anmeldenummer: 92810883.6
(22) Anmeldetag: 13.11.1992
(51) Int. Cl.: D03C 9/00, D03C 1/14

(54) **Webmaschine mit automatisch betätigten Schaftschlössern**

(71) Anmelder: SULZER RÜTI AG, CH-8630 Rüti (CH)
(72) Erfinder: Oertli, Gustav, CH-8311 Brütten (CH)

(57) **Zusammenfassung**

Bei dem Verfahren wird ein Schaftschloss (3) mit schaftseitigen und schafttriebseitigen Kupplungsteilen (11, 12) und mit Riegelelement durch zwei gegenläufig und quer zur Antriebsrichtung des Webschaftes (1) schwenkbare Bügel (6, 7) beteiligt. Beim Abkuppeln eines Webschaftes (1) werden nach vorgängigem Entriegeln das Riegelelement und der schafttriebseitige Kupplungsteil (12) in einer Kupplungsoffenstellung arretiert und beim Ankuppeln durch die Bügel (6, 7) freigegeben, wobei die Kupplungsteile (11, 12) verriegelt werden.

Bei einer Webmaschine werden die bei einem Webgeschirrwechsel manuell oder maschinell dargebotenen Webschäfte automatisch gekuppelt, wobei die kleine Abmessung und Masse des Schaftschlosses vorteilhaft ist.

## Beschreibung

Die vorliegende Erfindung betrifft ein Verfahren zum An- und Abkuppeln von Webschäften an Schaftstangen gemäss dem Oberbegriff des Anspruches 1 und eine Webmaschine zur Durchführung des Verfahrens.

Aus der EP-A 407 334 ist ein Verfahren zum An- und Abkuppeln von Webschäften bekannt, bei dem mittels eines Betätigungswerkzeuges in einer ersten Schwenkbewegung ein Kupplungselement mit den schaftseitigen und schafttriebseitigen Kupplungsteilen in Eingriff und mit einer entgegengesetzten zweiten Schwenkbewegung ausser Eingriff gebracht wird. Dieses Verfahren ist auf eine bestimmte Kupplungsausführung beschränkt. Dem Umstand, dass die Webschäfte aufgrund der Vorbereitung der Kette mit unterschiedlichem Niveau beim Ankuppeln dargeboten werden, wird dadurch Rechnung getragen, dass die Schaftkupplung dementsprechend gross ausgelegt wird. Neben dem Nachteil der eingeschränkten Anwendung sind die grosse Abmessung und Masse der Schaftkupplung als nachteilig anzusehen.

Hier will die Erfindung Abhilfe schaffen. Die Erfindung, wie sie in den Ansprüchen gekennzeichnet ist, löst die Aufgabe, ein Verfahren zum An- und Abkuppeln von Webschäften an bzw. von Schaftstangen zu schaffen, mit welchen beim manuellen oder automatischen Webgeschirrwechsel die Webschäfte automatisch an die bzw. von den Schaftstangen an- bzw. abkuppelbar sind, wobei ein sicherer Kupplungsvorgang gewährleistet ist.

Diese Aufgabe wird erfindungsgemäss mit den kennzeichnenden Merkmalen des Anspruches 1 gelöst.

Eine Webmaschine zur Durchführung des Verfahrens ist erfindungsgemäss durch die Ansprüche 2 bis 4 gekennzeichnet.

Nachfolgend wird die Erfindung anhand der beiliegenden Zeichnungen erläutert.

Es zeigen:
- Fig.1: eine räumliche Ansicht eines Teils einer in einer Webmaschine vorgesehenen Anordnung zur Durchführung des erfindungsgemässen Verfahrens,
- Fig.2A: eine teilweise aufgebrochen dargestellte Ausführungsform einer erfindungsgemässen Schaftkupplung im gekuppelten Zustand,
- Fig.2B: die gleiche Schaftkupplung wie in Fig.2A im entkuppelten Zustand,
- Fig.3A: einen Schnitt einer anderen Ausführungsform einer erfindungsgemässen Schaftkupplung im gekuppelten Zustand und
- Fig.3B: die gleiche Schaftkupplung wie in Fig.3A im entkuppelten Zustand.

Die Fig.1 zeigt einen Teil einer in einer Webmaschine vorgesehenen Anordnung mit einem Webschaft 1, einer Schaftstange 2, einem Schaftschloss 3 und einer Betätigungsvorrichtung 4 für das Schaftschloss, um den Webschaft von der bzw. an die Schaftstange an- bzw. abzukuppeln.

Die Betätigungsvorrichtung 4 enthält eine Antriebseinrichtung mit zwei identisch ausgebildeten Antriebseinheiten 5, von denen nur eine dargestellt ist, und zwei U-förmige Bügel 6, 7, die über zwei Zahnsegmente 8, 9 mit der Antriebseinheit 5 antriebsverbunden sind, um die Bügel gegenläufig zu schwenken, wie dies durch die Doppelpfeile A und B dargestellt ist. Durch diese Schwenkbewegung werden die Bügel mit dem Schaftschloss 3 in bzw. ausser Eingriff gebracht. Es wird darauf hingewiesen, dass die Anzahl der Antriebseinrichtungen in Abhängigkeit der Breite der Webmaschine ausgelegt werden kann

Das Schaftschloss 3 enthält einen ersten Kupplungsteil 11, 31, der am Webschaft 1 befestigt ist und nachfolgend als schaftseitiger Kupplungsteil bezeichnet wird, einen zweiten Kupplungsteil 12, 32, der mit der Schaftstange 13 verbunden ist und nachfolgend als schafttriebseitiger Kupplungsteil bezeichnet wird und ein Riegelelement (nicht dargestellt), das den schaftseitigen und den schafttriebseitigen Kupplungsteil verriegelt.

Wie die Figuren 2A und 2B zeigen, ist der schaftseitige Kupplungsteil 11 einstückig ausgebildet und weist einen Abschnitt 15 mit einem rechteckigen Querschnitt und einen Flansch 16 auf, der mit dem Webschaft verbunden ist.

Der schafttriebseitige Kupplungsteil 12 hat einen Körper 17 mit einer Ausnehmung zur Aufnahme des Abschnittes des schaftseitigen Kupplungsteiles und zwei Abdeckbleche 18, 19, die in der Zeichnungsebene gesehen vorn und hinten am Körper 17 z.B. durch Schweissen befestigt sind, um einen rechteckigen Hohlraum zur formschlüssigen Aufnahme des Abschnittes 15 zu bilden. Der Körper 17 hat ein Sackloch zur Aufnahme des Stabes 13 und ist in besonders vorteilhafter Weise mittels einer Schraubenverbindung (nicht dargestellt) mit diesem verbunden.

In Körper 17 ist ein Führungskanal für das Riegelelement 14 vorgesehen.

Im Abschnitt 15 des schaftseitigen Kupplungsteiles 11 ist ein Ausschnitt 20 mit einer Auflagefläche 21 für das Riegelelement 14 ausgebildet.

Das Riegelelement 14 hat eine rechteckförmige Grundform und weist an einer Schmalseite einen Abschnitt 22 mit einer Eingriffsfläche 23, die mit der Auflagefläche 21 im schaftseitigen Kupplungsteil 11 in und ausser Eingriff bringbar ist und im Bereich der gegenüberliegenden Schmalseite ein Durchgangsloch 24 (gestrichelt dargestellt) auf.

Das Riegelelement 14 ist mit einem Arm einer aus zwei zweiarmigen Hebeln 25 bestehenden Anordnung verbunden und zwar über eine Achse 26, die sich durch das Durchgangsloch 24 erstreckt und an beiden Hebeln 25 befestigt ist. Zwischen den den anderen Arm bildenden Abschnitte der Hebel 25 ist ein Ende einer Druckfeder 26 gehalten, die am anderen Ende zwischen den zwei Abdeckblechen 18, 19 gehalten wird.

Zum Abkuppeln des Webschaftes wird durch die gegenläufige Bewegung (Doppelpfeil A und B) von in der Betätigungsvorrichtung vorhandenen Bügel 6, 7 (Fig.1 und 2B) einerseits der schaftriebseitige Kupplungsteil 12 und andererseits der Hebel 25 erfasst und letzterer gegen die Kanten der Abdeckbleche 18, 19 geschwenkt. Durch diese Schwenkbewegung wird das Riegelelement 14 aus dem Ausschnitt 20 im schaftseitigen Kupplungsteil 11 gezogen und letzterer freigegeben. Der schafttriebseitige Kupplungsteil 12 wird gleichzeitig in Offenstellung arretiert, so dass der schaftseitige Kupplungsteil 11 und folglich auch der Webschaft in vertikaler Richtung aus dem schafttriebseitigen Kupplungsteil 12 herausgezogen werden kann, wie dies durch den Doppelpfeil C dargestellt ist.

Beim Ankuppeln des Webschaftes wird zuerst der schaftseitige Kupplungsteil 11 in den schafttriebseitigen Kupplungsteil 12 eingeführt. Durch die entgegengesetzt gerichtete gegenläufige Bewegung werden der schafttriebseitige Kupplungsteil 12 und der Hebel 25 freigegeben, so dass der Hebel 25 auf Grund der Wirkung der Druckfeder 26 geschwenkt wird und das Riegelelement 14 in Richtung des schaftseitigen Kupplungsteiles verschiebt. Durch diese Verschiebung des Riegelelementes 14 werden die Eingriffsfläche 23 mit der Auflagefläche 21 im schaftseitigen Kupplungsteil 11 in Anlage gebracht und eine formschlüssige Verbindung zwischen schaftseitigen und schafttriebseitigen Kupplungsteil 11, 12 erzeugt.

Das in den Figuren 3A und 3B gezeigte Schaftschloss 4 enthält analog zum Schaftschloss gemäss Fig.2A und 2B einen schaftseitigen Kupplungsteil 31, der am Webschaft 1 befestigt ist, einen schafttriebseitigen Kupplungsteil 32, der an einen Stab 13 befestigt ist, und ein Riegelelement 33, das den schaftseitigen und den schafttriebseitigen Kupplungsteil verriegelt. Der schaftseitige Kupplungsteil 31 hat einen Kupplungsabschnitt 34 und einen Flansch 35 zum Befestigen des Kupplungsteiles 31 am Webschaft 1.

Am schaftseitigen Kupplungsteil 31 sind einerseits ein Ansatz 36 mit zwei Eingriffsflächen 37, 38, die mit dem schafttriebseitigen Kupplungsteil 31 in Wirkverbindung bringbar sind und andererseits eine Auflagefläche 39 ausgebildet, die mit dem Riegelelement 33 in Wirkverbindung bringbar ist.

Der schafttriebseitige Kupplungsteil 32 enthält einen Körper 40, der einen Ausschnitt 41 mit zwei Eingriffsflächen 42, 43, die mit dem schaftseitigen Kupplungsteil 31 in Wirkverbindung bringbar sind, und zwei Abdeckbleche 44, aufweist von denen nur eines dargestellt ist. Die Abdeckbleche 44 sind mit dem Körper 40 verbunden z.B. verschweisst und bilden eine seitliche Führung für den Kupplungsabschnitt 34 des schaftseitigen Kupplungsteiles 31. Der schafttriebseitige Kupplungsteil 32 ist an den Stab 13 befestigt, der ein Teil einer biegeelastischen Schaftstange ist.

Das Riegelelement 33 ist ein zweiarmiger Hebel, der auf einer in den Abdeckblechen 44 befestigten Achse 45 gelagert ist. Der eine Hebelarm weist einen Abschnitt 46 mit einer Eingriffsfläche 47 auf, die mit dem Körper 36 des schaftseitigen Kupplungsteiles 31 in Wirkverbindung bringbar ist, wie später beschrieben wird. Am anderen Hebelarm ist ein Ende einer Druckfeder 48 gehalten, die am anderen Ende am Körper 40 des schafttriebseitigen Kupplungsteils 31 abgestützt bzw. ebenfalls gehalten ist.

Zur Begrenzung der Schwenkbewegung des Riegelelementes 33 ist ein Anschlagteil 49 vorgesehen, der in den Abdeckblechen befestigt ist.

Zum Abkuppeln des Webschaftes 1 wird durch die gegenläufige Bewegung (Doppelpfeile A und B) von in der Betätigungsvorrichtung vorhandenen Bügeln 6, 7 (Fig.1 und 3B) einerseits der schafttriebseitige und andererseits das Riegelelement 33 erfasst und letzteres gegen den Anschlagteil 49 geschwenkt. Der schafttriebseitige Kupplungsteil 32 wird in einer Kupplungsoffenstellung arretiert, wobei gleichzeitig durch Biegung des Stabes 13 die Eingriffsflächen 37, 38 am schaftseitigen Kupplungsteil 31 ausser Eingriff von den Auflageflächen 42, 43 am schafttriebseitigen Kupplungsteil 32 gebracht werden, so dass der schaftseitige Kupplungsteil 31 und folglich auch der Webschaft 1 in vertikaler Richtung aus dem schafttriebseitigen Kupplungsteil 32 herausgezogen werden kann (Doppelpfeil C).

Beim Ankuppeln des Webschaftes 1 wird nach Einführung des schaftseitigen Kupplungsteils 31 in den schafttriebseitigen Kupplungsteil 32 durch eine entgegengesetzt gerichtete gegenläufige Bewegung der Bügel 6, 7 (Fig.1) der schafttriebseitige Kupplungsteil 32 und das Riegelelement 33 freigegeben, so dass die Eingriffsflächen 37, 38 am schaftseitigen Kupplungsteil 31 durch den biegeelastischen Stab 13 in Eingriff mit den Auflageflächen 42, 43 am schafttriebseitigen Kupplungsteil 32 gebracht werden.

## Patentansprüche

1. Verfahren zum An- und Abkuppeln von Webschäften an Schaftstangen in einer Webmaschine, wobei die Schäfte und Schaftstangen mittels eines Schaftschlosses gekuppelt sind, das je einen am Schaft bzw. an der Schaftstange befestigten Kupplungsteil und ein Riegelelement umfasst, um die Kupplungsteile zu verriegeln und wobei eine Vorrichtung zur Betätigung des Schaftschlosses vorgesehen ist dadurch gekennzeichnet, dass die Betätigungsvorrichtung in einer gegenläufigen und quer zur Antriebsrichtung des Schaftes gerichteten Bewegung beim Abkuppeln nach vorgängiger Entriegelung der Kupplungsteile durch Betätigung des Riegelelementes dieses und den schafttriebseitigen Kupplungsteil in einer Kupplungsoffenstellung arretiert und beim Ankuppeln das Riegelelement und den schafttriebseitigen Kupplungsteil freigibt, wobei die Kupplungsteile verriegelt werden.

2. Webmaschine zur Durchführung des Verfahrens nach Anspruch 1 dadurch gekennzeichnet, dass der schaftseitige Kupplungsteil (11) einen Ausschnitt (20) mit einer Auflagefläche (21) für das Riegelelement (14) aufweist und, dass das Riegelelement (14) einen Abschnitt (22) mit einer Eingriffsfläche (23) für den schaftseitigen Kupplungsteil (11) aufweist und am schafttriebseitigen Kupplungsteil (12) quer zur Kupplungsachse verschiebbar angeordnet ist, um die Eingriffsflächen mit den Auflageflächen in und ausser Eingriff zu bringen (Fig.2A und 2B).

3. Webmaschine zur Durchführung des Verfahrens nach Anspruch 1, wobei der schaftseitige Kupplungsteil (31) und der schafttriebseitige Kupplungsteil (32) formschlüssig ineinandergreifende Abschnitte (36, 41) aufweisen dadurch gekennzeichnet, dass das Riegelelement (33) mit einem am schaftseitigen Kupplungsteil (31) ausgebildeten Abschnitt (39) in und ausser Eingriff bringbar ist, wobei die den schafttriebseitigen Kupplungsteil (32) aufweisende Schaftstange (13) biegeelastisch ist, derart, dass in der Kupplungsstellung beim Abkuppeln die Kupplungsteile (31, 32) ausser Eingriff und beim Ankuppeln die Kupplungsteile (31, 32) in Eingriff kommen (Fig.3A und 3B).

4. Webmaschine nach einem der Ansprüche 2 oder 3 dadurch gekennzeichnet, dass ein elastisches Organ (26, 48) vorgesehen ist, um das Riegelelement (14, 33) in Eingriff mit dem schaftseitigen Kupplungsteil (11, 31) zu bringen.
